# EUROPÄISCHE PATENTSCHRIFT

(11) **EP 1 228 816 B1**
(45) Veröffentlichungstag und Bekanntmachung des Hinweises auf die Patenterteilung: **16.04.2008**
(21) Anmeldenummer: 02000634.2
(22) Anmeldetag: 11.01.2002
(51) Int. Cl.: B21B 1/18

(54) **Kontinuierliche Feinstahl- oder Drahtstrasse**
Continuous rolling mill for small sections or wire
Train de laminoir continu à petits fers ou à fils

(30) Priorität: 02.02.2001 DE 10105213; 20.09.2001 DE 10146431
(43) Veröffentlichungstag der Anmeldung: 07.08.2002
(73) Patentinhaber: SMS Demag AG, 40237 Düsseldorf (DE)
(72) Erfinder: Müller, Hubert, 41515 Grevenbroich (DE); Kruse, Michael, 40489 Düsseldorf (DE); Müller, Alfred, 47800 Krefeld (DE)
(74) Vertreter: Grosse, Wolf-Dietrich Rüdiger

(56) Entgegenhaltungen:
- EP-A- 1 038 600
- EP-B- 0 606 966
- DE-A- 10 032 833
- DE-A- 19 843 032

## Beschreibung

Die Erfindung betrifft eine kontinuierliche Feinstahl- oder Drahtstraße, umfassend, hinter dem ersten Zwischenwalzabschnitt der Straße angeordnete Zwischenblöcke und Maßfertigblöcke, vor und zwischen, sowie hinter diesen angeordnete Kühlstrecken und Temperatur-Ausgleichsstrecken, sowie, diesen nachgeordnete Walzgutsammeleinrichtungen, bei der eine Mehrzahl von, im wesentlichen parallel verlaufender Führungslinien für das Walzgut über Zwischenweichen und Umführungen miteinander verbunden, das Führen des, aus dem Zwischenabschnitt der Straße kommenden Walzgutstrangs über bzw. durch vorbestimmte Abschnitte der Führungslinien und die in diesen angeordneten Walz- und Kühleinheiten, sowie Kühl- und Temperaturausgleichsstrecken ermöglichen (siehe z.B. EP-A-1 038 600).

Drahtstraßen dieser Bauart stellen die anlagetechnische Voraussetzung für bspw. temperaturkontrolliertes Walzen dar, mit dem die mechanischen Eigenschaften des Walzgutes verbessert, dem Walzprozess nachgeschaltete Wärmebehandlungsprozesse eingespart und kontrollierte Temperaturprofile innerhalb der Walzlinie eingestellt werden können.

Dies thermomechanische Walzen stellt wegen der hohen Endwalzgeschwindigkeiten beim Fertigwalzen in den, als Zwischenblöcke und als Maßfertigblock ausgebildeten Walzeinheiten mit kurzen Gerüstabständen und der damit verbundenen Aufheizung des Walzgutes beim Walzen besonders hohe Anforderungen an die Temperaturführung die in der Regel eine Temperaturabsenkung auf bestimmte Werte bereits vor dem Fertigwalzen erfordert.

Nach einem bekannten Vorschlag für solche Walzstraßen (DE 198 43 032 A1) sind in einer ersten Führungsstrecke, der der Walzgutstrang von dem Zwischenabschnitt der Drahtstraße zugeführt wird, neben Kühleinheiten und Temperaturausgleichsstrecken hintereinander angeordnet ein Zwischenblock und ein Maßfertigblock vorgesehen, von denen einer bei Bedarf aus der Walzlinie herausgebracht werden kann. Am Eingang der Führungsstrecke ist eine Führungsweiche angeordnet, die zu einer zweiten Führungsstrecke führt, in der ein dritter Fertigblock angeordnet ist, und die über zwei Umführungen und eine, vor dem erstgenannten Fertigblock in der ersten Führungsstrecke angeordnete Führungsweiche wieder in diese Führungsstrecke zurückführt.

Ein weiterer Vorschlag (EP 606 966 B1) geht dahin, den aus dem Zwischenabschnitt der Drahtstraße kommenden Walzgutstrang über eine Zwischenweiche wahlweise in einer, mit Kühlstrecken und einem Fertigblock sowie weiteren Zwischenweichen ausgestatteten Führungslinie oder in einer zweiten, ebenfalls mit einem Fertigblock und Kühlstrecken ausgestatteten, parallel verlaufenden Führungslinie direkt der Walzgutsammeleinrichtung zuzuführen oder mit Hilfe einer Führungsweichenanordnung zwischen den beiden Führungslinien den Walzgutstrang zunächst in der erstgenannten Führungslinie durch den in dieser angeordneten Fertigblock und daran anschließend durch den, in der parallel verlaufenden Führungslinie befindlichen Fertigblock fertig zu walzen und der Walzgutsammeleinrichtung zuzuführen.

Mit diesen Walzstraßen können durch die Wahl und den Einsatz der Zwischenblöcke und der Fertigwalzeinheiten sowie der Einflußlängen der Kühleinheiten und der Temperaturausgleichsstrecken die Materialeigenschaften des Walzgutes gesteuert beeinflusst und auch den unterschiedlichen Erfordernissen beim Walzen kleiner und großer Abmessungen Rechnung getragen werden. Dies allerdings in einem mehr oder weniger beschränkten Umfang.

Der Erfindung liegt die Aufgabe zugrunde, diese Ausbildungsform der Walzstraße so zu verbessern, dass die Walzgutverarbeitung in Verbindung mit angepasster Beeinflussung der Materialeigenschaften durch die Kühleinheiten und der Temperaturausgleichsstrecken in einem wesentlich größeren Umfang und mit einer größeren Anzahl von Variationen ermöglicht wird.

Diese Aufgabe wird dadurch gelöst, dass die Walzstraße hinter dem vorangegangenen Zwischenabschnitt drei Führungslinien aufweist, von denen die erste vor der Walzgutsammeleinrichtung über eine Zwischenweiche in die zweite Führungslinie mündend, einen ersten Zwischenblock und, dieser nachgeordnete Kühlund/oder Temperaturausgleichsstrecken sowie hinter dem Zwischenblock eine Zwischenweiche aufweist, die in eine 180°-Umführung führt, die in eine Zwischenweiche in der dritten Führungslinie mündet, die über eine 180°-Umführung mit dem Anfang der zweiten unmittelbar zur Walzgutsammeleinrichtung geführten Führungslinie führt, wobei vor oder hinter der Zwischenweiche eine weitere Zwischenweiche mit einer nachgeordneten 180°-Umführung angeordnet ist, die über eine Zwischenweiche in dieser Führungslinie, hinter dem Ausgang einer, in dieser Führungslinie angeordneten Zwischenblock mündet. Dabei kann erfindungsgemäß die Zwischenweiche am Ausgang der zweiten Führungslinie als Dreiarmweiche ausgebildet, mit ihrem dritten Arm über eine 180°-Umführung reversierend in den Ausgang der dritten Führungslinie führen.

Diese Drahtstraße kann, wie die Erfindung weiter vorsieht, in einem Arbeitsverfahren derart betrieben werden, dass der aus dem Zwischenabschnitt der Walzstraße kommende Walzgutstrang über die erste Führungslinie mit dem Zwischenblock und den Kühlstrecken und Temperaturausgleichsstrecken über eine Umführung in die dritte Führungslinie und von dieser über eine Umführung in die zweite Führungslinie mit dem Zwischenblock und den Kühlstrecken sowie Temperaturausgleichsstrecken dem Maßfertigblock und der Walzgutsammeleinrichtung zugeleitet werden.

Der Walzgutstrang kann auch über die erste Führungslinie mit dem Zwischenblock und den Kühlstrecken sowie den Temperaturausgleichsstrecken über die Dreiarmweiche in die dritte Führungslinie und über eine Umführung und Zwischenweiche in die zweite Führungslinie und von dieser dem Maßfertigblock und der Walzgutsammeleinrichtung zugeführt werden.

Eine weitere erfindungsgemäße Möglichkeit besteht darin, dass der Walzgutstrang über die erste Führungslinie mit dem Zwischenblock und die Zwischenweiche sowie eine Umführung und eine weitere Zwischenweiche der dritten Führungslinie und über diese und eine Umführung der zweiten Führungslinie mit dem Zwischenblock, dem Maßfertigblock und der Walzgutsammeleinrichtung zugeleitet wird.

Schließlich kann die Drahtstraße auch so betrieben werden, dass der Walzgutstrang über die erste Führungslinie mit dem Zwischenblock und den Kühlstrekken sowie Temperaturausgleichsstrecken über die Dreiarmweiche unmittelbar dem Maßfertigblock sowie der anschließenden Walzgutsammeleinrichtung zugeleitet wird.

Die beiden an erster und zweiter Stelle beschriebenen Arbeitsverfahren ermöglichen bei Drahtstärken von 5,0 und 11,0 sowie 11,0 bis 22,0 mm ein Walzen mit intensiver Kühlung bei gutem Temperaturausgleich und niedrigen Einlauf-, Auslauf- und Fertigwalztemperaturen in den Zwischenblöcken und dem Maßfertigblock, während bei den anschließend beschriebenen beiden Arbeitsverfahren für die genannten Drahtstärken mit geringerer Kühlung und höheren Einlauf- und Fertigtemperaturen gearbeitet werden kann.

Die Erfindung wird anhand der in der Zeichnung dargestellten Ausführungsbeispiele näher erläutert. In der Zeichnung zeigen:
- Fig. 1: die Walzstraße, von oben gesehen, in schematischer Darstellung,
- Fig. 2 - 5: verschiedene Durchlaufschemen des durch die Walzstraße nach Fig. 1 geführten Walzdrahts.

Wie aus Fig. 1 ersichtlich, weist die Walzstraße drei im wesentlichen parallel verlaufende Führungslinien FL I, FL II und FL III zwischen dem Ausgang AG des den Walzstrang heranführenden ersten Zwischenabschnitts der nicht dargestellten Drahtwalzstraße und einem Maßfertigblock MFB mit vorgeordnetem Schlingentisch ST und, dieser nachgeordneten, ebenfalls nicht dargestellten Walzgutsammeleinrichtung auf, der Kühlstrecken KS vorgeordnet sind.

Die erste der Walzgutführungslinien FL I beginnt mit einem Zwischenblock ZB1 mit vorgeordnetem Schlingentisch ST, dem eine Scherenanordnung SA mit nachgeordnetem Schlingentisch ST folgt und dieser eine Zwischenweiche ZW 1 mit einem Geradeausarm GA und einem Ablenkarm AA. Dem Geradeausarm GA dieser Zwischenweiche ZW 1 folgen in Reihe Kühlstrecken KS1 und KS2, und die Führungslinie FL1 mündet in einem Ablenkarm AA 1 einer Dreiarmweiche DAW mit einem Geradeausarm GA und den Ablenkarmen AA 1 und AA 2, von denen der Geradeausarm GA zu dem Maßfertigblock MFB führt.

Die zweite Führungslinie FL II beginnt mit einer Scherenanordnung SA mit Schlingentisch ST, der ein Zwischenblock II mit nachgeordneter Kühlstrecke KS 5 sowie einer, dieser folgenden Zwischenweiche ZW 5 mit Geradeausarm GA und Ablenkarm AA folgen. Hinter dem Geradeausarm GA dieser Zwischenweiche ZW 5 ist eine Kühlstrecke KS 4 angeordnet, und die Führungslinie II mündet in den Geradeausarm GA der oben genannten Dreiarmweiche DAW.

Die dritte Führungslinie FL III weist in Walzrichtung gesehen eine Kühlstrecke KS6 und ein Zwischenweichenpaar ZW 3 und ZW 4 mit voneinander abgewandten Weichenarmen auf und führt durch die beiden Geradeausarme GA zu einer weiteren Kühlstrecke KS 3.

Die Führungslinien FL I, FL II, FL III sind untereinander durch Umführungen verbunden, von denen die Umführung UF 1 von dem Ablenkarm AA der Zwischenweiche ZW 1 in der Führungsstrecke I in den Ablenkarm der Zwischenweiche ZW 3 in der Führungslinie FL III führt, während die Umführung UF 3 von dem Ablenkarm der anderen Zwischenweiche ZW 4 in den Ablenkarm der in der Führungslinie II angeordneten Zwischenweiche ZW 5 mit dieser Führungslinie verbunden ist. Mit der Umführung UF 4 sind die Anfänge der beiden Führungslinien FL II und FL III verbunden.

In den Führungslinien FL I, FL II, FL III sind zwischen den Kühlstrecken KS 1 und KS 2 sowie dieser und dem Maßfertigblock MFB und der, hinter diesem Maßfertigblock MFB laufenden Kühlstrecke KS Ausgleichstrecken vorgesehen. Des weiteren auch zwischen dem Zwischenblock II und der Kühlstrecke KS 4 und zwischen dieser und dem Maßfertigblock MFB. Weiter zwischen dem Zwischenblock II und der Kühlstrecke KS 6 und zwischen der Kühlstrecke KS 3 und der Dreiarmweiche DAW.

Aus den Fig. 2 bis 5 gehen einige Führungsmöglichkeiten für den Walzgutstrang WS in den oben beschriebenen Walzgut-Führungslinien FL I, II, III der Walzstraße hervor. Bei der Führung nach Fig. 2 wird der Walzgutstrang WS in die Führungslinie FL I eingeführt und nach Formung in dem Zwischenblock I und geradlinigem Durchfahren des Geradeausarms GA der Zwischenweiche ZW 1 und der anschließenden Kühlstrecken KS 1 und KS 2, nach Einfahren in die Dreiarmweiche DAW über deren Ablenkarm AA 2 über die Umführung UF 2, reversiergerichtet in die Führungslinie FL III eingebracht und nach Durchgang durch die Kühlstrecke KS 3 und die beiden Geradeausarme GA der Zwischenweichen ZW 3 und ZW 4 und der folgenden Kühlstrecke KS 6 über die Umführung UF 4 in die Führungslinie II geleitet, in der der Walzgutstrang WS durch den Zwischenblock ZW II nach Durchgang durch die anschließenden Kühlstrecken KS 5 über den Geradeausarm GA der Dreiarmweiche DAW in den Maßfertigblock MFB gelangt.

Bei der Führung nach Fig. 3 wird der Walzgutstrang WS zunächst, entsprechend der Führung nach Fig. 2 in die Führungslinie FL I eingebracht und nach anschließender Umlenkung durch die Umführung UF 2, reversierend in die Führungslinie FL III eingebracht, in dieser aber nach Durchgang durch den Geradeausarm GA der Zwischenweiche ZW 3 durch den Ablenkarm AA der folgenden Zwischenweiche ZW 4 in die Umführung UF 3 und von dieser über den Ablenkarm AA der Zwischenweiche ZW 5 in die Führungslinie FL II eingebracht und von dieser in der gleichen Weise, wie zu Fig. 2 beschrieben, dem Maßfertigblock MFB und der nachgeordneten , nicht dargestellten Walzgutsammeleinrichtung zugeführt.

Bei der Führung nach Fig. 4 wird der Walzgutstrang WS die Führungslinie FL I eingeführt, dort geformt und daran anschließend über den Ablenkarm AA der Zwischenweiche ZW 1 und die Umführung UF 1 sowie den Ablenkarm AA der Zwischenweiche ZW 3 über den Geradeausarm GA der Zwischenweiche ZW 4 reversierend in die Führungslinie FL III eingebracht und nach Durchlauf durch eine Kühlstrecke KS 5 über die Umführung UF 4 der Führungslinie FL II zugeführt, in der er, in dem Zwischenblock ZB II geformt, dann über zwei Kühlstrecken KS 5 dem Geradeausarm GA der Zwischenweiche ZW 5 und anschließend, eine weitere Kühlstrecke KS 4 durchlaufend über den Geradeausarm GA der Dreiarmweiche DAW des Maßfertigblocks MFB und der, nicht dargestellten Walzgutsammeleinrichtung zugeführt wird.

Bei der Führung nach Fig. 5 wird der Walzgutstrang WS entsprechend der Führung nach Fig. 2 durch die Führungslinie FL I, geformt in dem Zwischenblock ZB I anschließend über den Geradeausarm GA der Zwischenweiche ZW 1 und den Ablenkarm AA I der Dreiarmweiche DAW ohne weitere Umlenkung direkt dem Maßfertigblock MFB und der nachfolgenden nicht dargestellten Walzgutsammeleinrichtung zugeführt.

Da die Walzguttemperatur beim Austritt aus der Zwischenstraße erfahrungsgemäß etwa 1.050 - 1.100 C° beträgt, kann mit den Kühlstrecken eine Kühlung des Walzgutstranges auf mindestens etwa 750 C° bewirkt werden. Die relativ langen Ausgleichstrecken hinter bzw. zwischen den Kühlstrecken erlauben es einen guten Temperaturausgleich zwischen Kern und Oberfläche des Walzgutstranges herbei zu führen und dadurch diesen im Maßfertigblock mit einer niedrigen, ausgeglichenen Walzguttemperatur fertig zu walzen.

### Bezugszeichenliste

- FL I: Walzgutführungslinie
- FL II: Walzgutführungslinie
- FL III: Walzgutführungslinie
- WR: Walzrichtung
- AG: Ausgang (des Walzstraßenzwischenabschnitts)
- MFE: Maßfertigblock
- ZB I: Zwischenblock
- ZB II: Zwischenblock
- ST: Schlingentisch
- ZW 1: Zwischenweiche
- ZW 3: Zwischenweiche
- ZW 4: Zwischenweiche
- ZW 5: Zwischenweiche
- DAW: Dreiarmweiche
- GA: Geradeausarm (der Weiche)
- AA: Ablenkarm (der Weiche)
- AA 1: Ablenkarm (der DAW)
- AA 2: Ablenkarm (der DAW)
- KS: Kühlstrecke
- KS 1: Kühlstrecke
- KS 2: Kühlstrecke
- KS 3: Kühlstrecke
- KS 4: Kühlstrecke
- KS 5: Kühlstrecke
- KS 6: Kühlstrecke
- SA: Scherenanordnung
- ST: Schlingentisch
- UF 1: Umführung
- UF 2: Umführung
- UF 3: Umführung
- UF 4: Umführung
- WS: Walzgutstrang

## Patentansprüche

1. Kontinuierliche Feinstahl- oder Drahtstraße, umfassend, hinter einem Zwischenwalzabschnitt der Straße angeordnete Zwischenblöcke (ZB) und Maßfertigblöcke (MFB), vor und zwischen, sowie hinter diesen angeordnete Kühlstrecken (KS) und Temperaturausgleichsstrecken sowie, diesen nachgeordnete Walzgutsammeleinrichtungen, bei der eine Mehrzahl von, im wesentlichen parallel verlaufender Führungslinien (FL) über Zwischenweichen (ZW) und Umführungen (UF) miteinander verbunden, das Führen des aus dem Zwischenabschnitt der Straße kommenden Walzgutstrangs (WS) durch vorbestimmte Abschnitte der Führungsstrecken (FL) und die, in diesen angeordneten Walz-, und Temperaturausgleichsstrecken ermöglichen,
**dadurch gekennzeichnet,**
**dass** die Straße hinter dem Zwischenwalzabschnitt drei Führungslinien (FL I, FL II, FL III) aufweist, von denen die erste (FL I) vor der Walzgutsammeleinrichtung über eine Zwischenweiche (DAW) in die zweite Führungslinie (FL II) mündend, einen ersten Zwischenblock (ZB I) und, diesem nachgeordnete Kühlstrecken (KS) und/oder Temperaturausgleichsstrecken sowie hinter dem Zwischenblock (ZB I) eine weitere Zwischenweiche (ZW 1) aufweist, die in eine 180°-Umführung (UF 1) führt, die in einer Zwischenweiche (ZW 3) in der dritten Führungslinie (FL III) mündet, die über eine 180°-Umführung (UF 4) zu dem Anfang der zweiten, unmittelbar zur Walzgutsammeleinrichtung geführten Führungsline (FL 2) führt, wobei vor oder hinter der Zwischenweiche (ZW 3) eine weitere Zwischenweiche (ZW 4) mit einer nachgeordneten 180°-Umführung (UF 3) angeordnet ist, die über eine Zwischenweiche (ZW 5) in der zweiten Führungslinie (FL II) hinter dem Ausgang einem, in dieser Führungslinie angeordneten Zwischenblock (ZB II) mündet.

2. Feinstahl- oder Drahtstraße nach Anspruch 1,
**dadurch gekennzeichnet,**
**dass** die Zwischenweiche (DAW) am Ausgang der zweiten Führungslinie (F 11) als Dreiarmweiche ausgebildet, mit dem dritten Arm (AA 2) über eine 180°-Umführung (UF 2) in Reversierrichtung in den Ausgang der dritten Führungslinie (FL III) führt.

3. Arbeitsverfahren zum Betrieb einer Feinstahl- oder Drahtstraße nach Anspruch 1 oder 2,
**dadurch gekennzeichnet,**
**dass** der aus dem Zwischenabschnitt der Walzstraße kommende Walzgutstrang (WS) über die erste Führungslinie (FL 1) mit dem Zwischenblock (ZB I) und den Kühlstrecken (KS) und Temperaturausgleichsstrecken über die Dreiarmweiche (DAW) über die Umführung (UF 2) in die dritte Führungslinie (FL III) und von dieser über die Umführung (UF 4) in die zweite Führungslinie (FL II) mit dem Zwischenblock (ZB II) und den Kühlstrecken (KS) und Temperaturausgleichsstrecken dem Maßfertigblock (MFB) und der Walzgutsammeleinrichtung zugeleitet wird.

4. Arbeitsverfahren zum Betrieb einer Feinstahl- oder Drahtstraße nach Anspruch 1 oder 2,
**dadurch gekennzeichnet,**
**dass** der, aus dem Zwischenabschnitt der Walzstraße kommende Walzgutstrang (WS) über die erste Führungslinie (FL 1) mit dem Zwischenblock (ZB I) und den Kühlstrecken (KS) und den Temperaturausgleichsstrecken über die Dreiarmweiche (DAW) in die dritte Führungslinie (FL III) über die Umführung (UF 3) und Zwischenweiche (ZW 5) der zweiten Führungslinie (FL II) und von dieser dem Maßfertigblock (MFB) sowie der Walzgutsammeleinrichtung zugeführt wird.

5. Arbeitsverfahren zum Betrieb einer Feinstahl- oder Drahtstraße nach Anspruch 1 oder 2,
**dadurch gekennzeichnet,**
**dass** der, aus dem Zwischenabschnitt der Walzstraße kommende Walzgutstrang (WS) über die erste Führungslinie (FL I) mit dem Zwischenblock (ZB I), die Zwischenweiche (ZW 1) und die Umführung (UF 1), sowie die Zwischenweiche (ZW 3) der dritten Führungslinie (FL III) und in Reversierrichtung über diese und die Umführung (UF 4) der zweiten Führungslinie (FL 11) mit dem Zwischenblock (ZB II) und dem Maßfertigblock (MFB) direkt der Maßwalzeinheit (ME) und der Walzgutsammeleinrichtung zugeleitet wird.

6. Arbeitsverfahren zum Betrieb einer Feinstahl- oder Drahtstraße nach Anspruch 1 oder 2,
**dadurch gekennzeichnet,**
**dass** der, aus dem Zwischenabschnitt der Walzstraße kommende Walzgutstrang (WS) über die erste Führungslinie (FL I) mit dem Zwischenblock (ZB I) und den Kühlstrecken (KS) und Temperaturausgleichsstrecken über die Dreiarmweiche dem Maßfertigblock (MFB) und der Walzgutsammeleinrichtung zugeleitet wird.

## Claims

1. A continuous fine-steel or wire train comprising intermediate blocks (ZB) and made to measure blocks (MFB) disposed behind an intermediate rolling section of the train, cooling sections (KS) and temperature compensating sections disposed before and in between as well as after said sections as well as downstream rolled-material collecting devices in which a plurality of substantially parallel guide lines (FL) are interconnected via intermediate switch points (ZW) and by-passes (UF) and allow the rolled material strand (WS) coming from the intermediate section of the train to be guided through predetermined sections of the guide sections (FL) and the rolling and temperature compensating sections located therein, **characterised in that** after the intermediate rolling section the train has three guide lines (FL I, FL 11, FL III) of which the first (FL I) comprises a first intermediate block (ZB I) discharging before the rolled material collecting device via an intermediate switch point (ZB I) into the second guide line (FL II) and downstream cooling sections (KS) and/or temperature compensating sections as well as a further intermediate switch point (ZW 1) behind the intermediate block (ZB 1), which leads into a 180° by-pass (UF I) which opens in an intermediate switch point (ZW 3) in the third guide line (FL III) which leads via a 180° by-pass (UF 4) to the beginning of the second guide line (FL 2) guided directly to the rolled material collecting device, wherein before or after the intermediate switch point (ZW 3) there is provided a further intermediate switch point (ZW 4) with a downstream 180° by-pass (UF 3) which opens via an intermediate switch point (ZW 5) in the second guide line (FL II) behind the outlet of an intermediate block (ZB II) located in this guide line.

2. The fine steel or wire train according to claim 1, **characterised in that** the intermediate switch point (DAW) formed at the outlet of the second guide line (F II) as a three-arm switch point, leads with the third arm (AA 2) via a 180° by-pass (UF 2) in the reversing direction into the outlet of the third guide line (FL III).

3. A working method for operating a fine steel or wire train according to claim 1 or 2, **characterised in that** the rolled material strand (WS) coming from the intermediate section of the rolling train is guided via the first guide line (FL I) with the intermediate block (ZB I) and the cooling sections (KS) and temperature compensating sections via the three-arm switch point (DAW) via the by-pass (UF 2) into the third guide line (FL III) and is guided from this via the by-pass (UF 4) into the second guide line (FL II) with the intermediate block (ZB II) and the cooling sections (KS) and temperature compensating sections to the made to measure block (MFB) and the rolled material collecting device.

4. The working method for operating a fine steel or wire train according to claim 1 or 2, **characterised in that** the rolled material strand (WS) coming from the intermediate section of the rolling train is supplied via the first guide line (FL I) with the intermediate block (ZB I) and the cooling sections (KS) and temperature compensating sections via the three-arm switch point (DAW) into the third guide line (FL III) via the by-pass (UF 3) and the intermediate switch point (ZW 5) of the second guide line (FL II) and from this to the made to measure block (MFB) and the rolled material collecting device.

5. The working method for operating a fine steel or wire train according to claim 1 or 2, **characterised in that** the rolled material strand (WS) coming from the intermediate section of the rolling train is supplied via the first guide line (FL I) with the intermediate block (ZB I), the intermediate switch point (ZW 1) and the by-pass (UF 1) as well as the intermediate switch point (ZW 3) of the third guide line (FL III) and in the reversing direction via said line and the by-pass (UF 4) of the second guide line (FL 11) and the made to measure block (MFB) directly to the measuring rolling unit (ME) and the rolled material collecting device.

6. The working method for operating a fine steel or wire train according to claim 1 or 2, **characterised in that** the rolled material strand (WS) coming from the intermediate section of the rolling train is supplied via the first guide line (FL I) with the intermediate block (ZB I) and the cooling sections (KS) and temperature compensating sections via the three-arm switch point (DAW) to the made to measure block (MFB) and the rolled material collecting device.

## Revendications

1. Train continu à acier affiné ou à fil, comportant des blocs intermédiaires (ZB) et des blocs de finition de dimensions (MFB) disposés derrière une section de laminage intermédiaire, des segments de refroidissement (KS) et des segments d'équilibrage de température disposés devant, entre et derrière ceux-ci ainsi que des dispositifs collecteurs de produits laminés installés en aval de ceux-ci, dans lequel une pluralité de lignes de guidage (FL) s'étendant sensiblement en parallèle, reliées entre elles par des aiguillages intermédiaires (ZW) et des déviations (UF), permettent le guidage de la barre de produit laminé (WS) provenant de la section intermédiaire du train à travers des sections prédéterminées des segments de guidage (FL) et les segments de laminage et d'équilibrage de température disposés dans ceux-ci,
**caractérisé en ce que**
le train présente, derrière la section de laminage intermédiaire, trois lignes de guidage (FL I, FL II, FL III) dont la première (FL I), débouchant avant le dispositif collecteur de produit laminé par un aiguillage intermédiaire (DAW) dans la deuxième ligne de guidage (FL II), présente un premier bloc intermédiaire (ZB I) et des segments de refroidissement (SK) et/ou d'équilibrage de température disposés dans celui-ci ainsi que, derrière le bloc intermédiaire (ZB 1), un autre aiguillage intermédiaire (ZW 1) qui mène à une déviation de 180° qui débouche dans un aiguillage intermédiaire (ZW 3) dans la troisième ligne de guidage (FL III) qui, par une déviation de 180° (UF 4), mène au début de la seconde ligne de guidage (FL 2) guidée directement vers le dispositif collecteur de produit laminé, étant disposé, devant ou derrière l'aiguillage intermédiaire, (ZW3) un autre aiguillage intermédiaire (ZW 4) avec une déviation de 180° située en aval et qui débouche, par un aiguillage intermédiaire (ZW 5) dans la seconde ligne de guidage (FL II) derrière la sortie, dans un bloc intermédiaire (ZB II) disposé dans cette ligne de guidage.

2. Train à acier affiné ou à fil selon la revendication 1,
**caractérisé en ce que**
l'aiguillage intermédiaire (DAW), réalisé à la sortie de la seconde ligne de guidage (F II) sous forme d'un aiguillage à trois bras, mène, par son troisième bras (AA 2), par une déviation de 180° (UF 2) en sens inverse, à la sortie de la troisième ligne de guidage (FL III).

3. Procédé de travail pour l'exploitation d'un train à acier affiné ou à fil selon la revendication 1 ou 2,
**caractérisé en ce que**
la barre de produit laminé (WS) provenant de la section intermédiaire du train de laminage est acheminée par la première ligne de guidage (FL I) comprenant le bloc intermédiaire (ZB I) et les segments de refroidissement (KS) et les segments d'équilibrage de température sur l'aiguillage à trois bras (DAW) en passant par la déviation (UF 2) dans la troisième ligne de guidage (FL III) et de là en passant par la déviation (UF 4) dans la deuxième ligne de guidage (FL II) comprenant le bloc intermédiaire (ZB II) et les segments de refroidissement (KS) et les segments d'équilibrage de température au bloc de finition de dimensions (MFB) et au dispositif collecteur de produit laminé.

4. Procédé de travail pour l'exploitation d'un train à acier affiné ou à fil selon la revendication 1 ou 2,
**caractérisé en ce que**
la barre de produit laminé (WS) provenant de la section intermédiaire du train de laminage (WS) est acheminée par la première ligne de guidage (FL 1) comprenant le bloc intermédiaire (ZB 1) et les segments de refroidissement (KS) et les segments d'équilibrage de température sur l'aiguillage à trois bras (DAW) dans la troisième ligne de guidage (FL III) en passant par la déviation (UF 3) et l'aiguillage intermédiaire (ZW 5) de la deuxième ligne de guidage (FL II) et de là au bloc de finition de dimensions (MFB) ainsi qu'au dispositif collecteur de produits laminés.

5. Procédé de travail pour l'exploitation d'un train à acier affiné ou à fil selon la revendication 1 ou 2,
**caractérisé en ce que**
la barre de produit laminé (WS) provenant de la section intermédiaire du train de laminage (WS) est acheminée par la première ligne de guidage (FL I) comprenant le bloc intermédiaire (ZB 1), l'aiguillage intermédiaire (ZW 1) et la déviation (UF 1) ainsi que l'aiguillage intermédiaire (ZW 3) de la troisième ligne de guidage (FL III) et, dans le sens inverse, par celle-ci et la déviation (UF 4) de la deuxième ligne de guidage (FL 11) comprenant le bloc intermédiaire (ZB 11) et le bloc de finition de dimensions (MFB) directement à l'unité de laminage aux dimensions (ME) et au dispositif collecteur de produits laminés.

6. Procédé de travail pour l'exploitation d'un train à acier affiné ou à fil selon la revendication 1 ou 2,
**caractérisé en ce que**
la barre de produit laminé (WS) provenant de la section intermédiaire du train de laminage (WS) est acheminée par la première ligne de guidage (FL 1) comprenant le bloc intermédiaire (ZB 1) et les segments de refroidissement (KS) et les segments d'équilibrage de température par l'aiguillage à trois bras au bloc finisseur de dimensions (MFB) et au dispositif collecteur de produit laminé.
